# EUROPÄISCHE PATENTSCHRIFT

(11) **EP 0 102 937 B1**
(45) Veröffentlichungstag und Bekanntmachung des Hinweises auf die Patenterteilung: **21.11.1985**
(21) Anmeldenummer: 83890081.9
(22) Anmeldetag: 11.05.1983
(51) Int. Cl.: B21B 37/12

(54) **Vorrichtung zur Anstellregelung eines Kaltwalzgerüstes**
Gauge control system of a cold rolling mill
Dispositif pour commander l'épaisseur dans un laminoir à froid

(30) Priorität: 07.09.1982 AT 3332/82
(43) Veröffentlichungstag der Anmeldung: 14.03.1984
(73) Patentinhaber: VOEST-ALPINE Aktiengesellschaft, A-4010 Linz (AT)
(72) Erfinder: Ossoinig, Walther, Dipl.-Ing., A-4040 Linz (AT)
(74) Vertreter: Hübscher, Gerhard, Dipl.-Ing.

## Beschreibung

Die Erfindung bezieht sich auf eine Vorrichtung zur Anstellregelung eines Kaltwalzgerüstes mit einem Regler, der den Stelltrieb der Gerüstanstellung in Abhängigkeit von der gemessenen Dicke des Walzgutes steuert, und mit einem Rechner, der an einen Meßwertgeber für einen sich mit dem Formänderungswiderstand des Walzgutes ändernden Meßwert angeschlossen ist und in Abhängigkeit von diesem Meßwert den Regler mit einem programmbedingt ermittelten Korrekturwert für die sich aus der festgestellten Soll-Istwertdifferenz ergebende Gerüstanstellung beaufschlagt.

Wird zur Anstellregelung eines Kaltwalzgerüstes die Banddicke des auslaufenden Walzgutes gemessen und die Gerüstanstellung in Abhängigkeit von einer allenfalls festgestellten Soll-Istwertdifferenz über einen Regler gesteuert, so ergibt sich das Problem, daß ein Dickenmeßgerät erst in einer bestimmten Entfernung vom Walzspalt angeordnet werden kann, was aufgrund der zum Durchlaufen der Förderstrecke zwischen Walzspalt und Dickenmeßgerät erforderlichen Förderzeit eine Totzeit für die Regelung bedingt. Dickenabweichungen innerhalb dieser Förderstrecke können daher grundsätzlich nicht mit einer einfachen Dickenmessung nach dem Walzspalt ausgeregelt werden. Es wird daher zur Vermeidung dieser Nachteile die Banddicke nicht nur nach dem Walzspalt, sondern auch vor dem Walzspalt gemessen, so daß Dickenunterschiede des Walzgutes bereits vor dem Einlauf in den Walzspalt erfaßt und durch eine entsprechende Walzenanstellung berücksichtigt werden können, wenn die Dickenabweichungen aufweisende Walzgutstelle den Walzspalt durchläuft. Es wird folglich eine Störgrößenaufschaltung für die Dickenregelung erreicht, die das Walzergebnis erheblich verbessert. Die Dicke eines kaltgewalzten Bandes hängt bei einer gleichbleibenden Walzenanstellung nicht nur von der Dicke des Bandes vor dem Walzspalt, sondern auch vom Formänderungswiderstand des Walzgutes ab. Da der Formänderungswiderstand seinerseits von der chemisch-physikalischen Zusammensetzung des Walzgutes und dessen Behandlung abhängt, muß mit einer Änderung des Formänderungswiderstandes über die Länge des Walzgutes gerechnet werden. Um das Walzergebnis zu verbessern, ist daher bei der Dickenregelung auch der sich ändernde Formänderungswiderstand des Walzgutes zu berücksichtigen. Eine solche Berücksichtigung des Formänderungswiderstandes stößt jedoch auf Schwierigkeiten, weil der Formänderungswiderstand meßtechnisch nicht unmittelbar erfaßt werden kann. Da die aufzubringende Walzkraft vom Formänderungswiderstand des Walzgutes abhängt, wird die Walzkraft auch dazu verwendet, einen Korrekturwert für die sich aus der festgestellten Soll-Istwertdifferenz ergebende Gerüstanstellung zu errechnen. Durch die Beaufschlagung des Reglers mit einem solchen Korrekturwert, der zusätzlich die Einflüsse der federnden Nachgiebigkeit der belasteten Gerüstteile berücksichtigen kann, kann zwar eine weitere Verbesserung des Walzergebnisses erreicht werden, doch bleibt eine solche Regelung grundsätzlich ungenau und mit Restfehlern behaftet, weil einerseits die Walzkraft nicht nur vom Formänderungswiderstand, sondern auch von der Dickenabnahme und vom Radius der Walzen abhängt und anderseits eine Änderung der Walzkraft als Folge einer Änderung des Formänderungswiderstandes auftritt, was eine Berücksichtigung des geänderten Formänderungswiderstandes nur im nachhinein erlaubt.

Zur Vermeidung dieser Nachteile ist es schließlich bekannt (US-PS 3 665 743), die Gerüstanstellung über ein Signal zu steuern, das in Abhängigkeit von Dickenschwankungen und von Schwankungen der Härte des Walzgutes seine Größe verändert. Da sich der zu berücksichtigende Formänderungswiderstand selbst aus der Formänderungsfestigkeit des Walzgutes und dem Fließwiderstand zusammensetzt, der auf der Behinderung des Materialflusses durch die Reibung an den Walzen beruht, kann über Härteschwankungen des Walzgutes der sich ändernde -Formänderungswiderstand berücksichtigt werden. Der Fließwiderstand ist nämlich in der Praxis keinen entscheidenden Veränderungen unterworfen, so daß wegen der unmittelbaren Abhängigkeit zwischen der Formänderungsfestigkeit und der Härte des Walzgutes mit der Berücksichtigung der Walzguthärte der Formänderungswiderstand in die Steuerung der Gerüstanstellung eingeht. Nachteilig bei dieser bekannten Vorrichtung, die das Erfassen sich verändernder Walzgutverhältnisse vor dem Walzspalt erlaubt, ist allerdings, daß zur Bestimmung der Dicke und Härte des Walzgutes ein Meßwertgeber vorgesehen ist, der aus zwei von entgegengesetzten Seiten unter einer vorbestimmten Kraft an das Walzgut andrückbaren Meßköpfen besteht, so daß der Abstand dieser Meßköpfe voneinander sowohl von der Dicke des Walzgutes als auch von dessen Härte abhängt. Da jedoch die Einflüsse von Dickenschwankungen und Härteschwankungen unterschiedlich sind und zwischen diesen Einflüssen grundsätzlich nicht unterschieden werden kann, bleibt eine solche Regelung der Gerüstanstellung mit Fehlern behaftet.

Der Erfindung liegt somit die Aufgabe zugrunde, eine Vorrichtung zur Anstellregelung eines Kaltwalzgerüstes so zu verbessern, daß das Walzergebnis durch eine genauere Berücksichtigung des Einflusses eines sich ändernden Formänderungswiderstandes verbessert werden kann.

Die Erfindung löst die gestellte Aufgabe dadurch, daß der Meßwertgeber zur Bestimmung des Formänderungswiderstandes des Walzgutes aus einer Magnetisierungseinrichtung für das Walzgut mit wenigstens einer Erregerspule und aus einem der Magnetisierungseinrichtung zugeordneten Meßfühler, beispielsweise einer Meßspule oder einem Hallgenerator, besteht.

Durch das Vorsehen dieses besonderen Meßwertgebers wird eine fortlaufende, berührungslose Messung der Härte des Walzgutes für sich möglich, und zwar auch bei nicht ferromagnetischem Walzgut. Durch die Erregerspule werden im Walzgut Wirbelströme induziert, deren Größe, Phasenlage und Verteilung weitgehend durch die physikalischen Eigenschaften und die elektrische Leitfähigkeit bestimmt werden. Das durch diese induzierten Wirbelströme bedingte magnetische Feld kann entweder unmittelbar durch einen Hallgenerator oder mittelbar über eine in einer Meßspule induzierte Spannung erfaßt werden, so daß durch solche Meßfühler Meßwerte gewonnen werden, die einen Rückschluß auch auf die Härte des untersuchten Werkstoffes zulassen. Solche Vorrichtungen zur magnetischen Prüfung von Metallbändern sind an sich bekannt und werden üblicherweise zur Qualitätskontrolle von fertiggestellten Bändern eingesetzt.

Mit der Erfassung der Härte des Walzgutes unabhängig von der Dickenmessung wird es in vorteilhafter Weise möglich, den Einfluß eines sich ändernden Formänderungswiderstandes durch eine entsprechende Störgrößenaufschaltung der Anstellregelung auszuregeln, so daß das Walzen von Bändern mit höherer Qualität bei vergleichbarem Ausgangsmaterial oder das Walzen von Bändern gleicher Qualität bei schlechterem Ausgangsmaterial möglich wird. Der vom Rechner bestimmte Korrekturfaktor kann ja entsprechend den tatsächlichen Verhältnissen genauer auf Schwankungen des Formänderungswiderstandes bezogen werden.

In der Zeichnung ist der Erfindungsgegenstand in einem Ausführungsbeispiel schematisch dar-' gestellt, und zwar wird ein Kaltwalzgerüst mit einer erfindungsgemäßen Vorrichtung zur Anstellregelung in einem vereinfachten Blockschaltbild gezeigt.

Das dargestellte Kaltwalzgerüst 1 besitzt eine Anstellung für die Oberwalze 2, wobei ein Stelltrieb 3 in Form eines Hydraulikzylinders zum Einsatz kommt. An Stelle dieser hydraulischen Anstellung könnte aber auch eine elektromechanische Oberwalzenanstellung vorgesehen sein. Zur Steuerung des Hydraulikzylinders 3 dient ein Regler 4, der über eine Steuerleitung 5 ein Steuerventil 6 für die Hydraulikmittelleitung 7 beaufschlagt. Der Regler 4 steuert somit die Gerüstanstellung in Abhängigkeit von der Soll-Istwertdifferenz der gemessenen Dicke des Walzgutes 8. Zu diesem Zweck ist dem Kaltwalzgerüst 1 auslaufseitig ein Meßwertgeber 9 für den Istwert der Walzgutdicke zugeordnet. Da es lediglich auf die Erfassung des Istwertes der Dicke ankommt, kann der Meßwertgeber 9 an sich einen beliebigen Aufbau haben. Aus Übersichlichkeitsgründen ist ein Dickenmeßgerät dargestellt, das die Walzgutdicke mit Hilfe einer Meßrolle 10 abtastet.

Damit Änderungen der Banddicke auch einlaufseitig erfaßt werden können, was eine Störgrößenbeaufschlagung des Reglers 4 ermöglicht, ist auch einlaufseitig ein gleichwirkender Meßwertgeber 11 für die Dickenerfassung des Walzgutes vorgesehen. Der Meßwert des Meßwertgebers 11 wird dabei einem Rechner 12 zugeführt, der einen Korrekturwert für die sich aus der festgestellten Soll-Istwertdifferenz ergebende Gerüstanstellung ermittelt, um Unregelmäßigkeiten des Walzgutes vor dem Walzspalt bereits bei der Gerüstanstellung berücksichtigen zu können, wenn die diese Unregelmäßigkeiten aufweisenden Walzgutbereiche den Walzspalt durchlaufen. Für eine solche Vorsteuerung ist die Kenntnis der Walzgutgeschwindigkeit erforderlich, damit die Laufzeit des Walzgutes 8 von der Meßstelle bis zum Walzspalt berücksichtigt werden kann. Entsprechende Geschwindigkeitsgeber 13 vor und hinter dem Walzspalt erfassen daher die Walzgutgeschwindigkeit vor und nach dem Walzspalt und geben diese Meßwerte an den Rechner 12 weiter. Die Korrektur der Gerüstanstellung erfolgt somit mit einer an die Laufzeit des Bandes angepaßten Verzögerung.

Der vom Rechner 12 ermittelte Korrekturwert berücksichtigt aber nicht nur die durch Dickenschwankungen des einlaufenden Walzgutes bedingten Störgrößen, sondern auch Störgrößen, die zufolge von Schwankungen des Formänderungswiderstandes auftreten. Zu diesem Zweck wird nicht die Walzkraft, sondern die Härte des Walzgutes 8 gemessen, und zwar mit Hilfe eines Meßwertgebers 14. Dieser Meßwertgeber 14 besteht in vorteilhafter Weise aus einer eine Erregerspule aufweisenden Magnetisierungseinrichtung, die im Walzgut Wirbelströme erzeugt, deren Magnetfeld über einen Meßfühler erfaßt wird, der entweder durch einen Hallgenerator oder eine Meßspule gebildet wird. Da sich die Größe, Phase und Verteilung der Wirbelströme mit den physikalischen Eigenschaften des Walzgutes ändern, kann über die Wirbelströme ein Meßwert für die Härte des Walzgutes abgeleitet werden. Diese Härte ändert sich weitgehend proportional mit dem Formänderungswiderstand, so daß über den Meßwert für die Härte Änderungen des Formänderungswiderstandes erfaßt werden können. Der Vorteil einer solchen Erfassung des Formänderungswiderstandes liegt nicht nur in der größeren Genauigkeit begründet, mit der Änderungen des Formänderungswiderstandes bestimmt werden können, sondern vor allem darin, daß Änderungen der Formänderungsfestigkeit des Walzgutes, die zu Änderungen des Formänderungswiderstandes führen, bereits vor dem Walzspalt erkannt und daher bei der Gerüstanstellung berücksichtigt werden können. Der Rechner 12 kann daher bei einem entsprechenden Programm einen Korrekturwert für die jeweilige Gerüstanstellung errechnen, der auch Änderungen des Formänderungswiderstandes im vorhinein berücksichtigt. Damit wird eine sehr genaue Regelung der Banddicke möglich, weil eben die Störgrößen vor dem Walzspalt erfaßt und bei der Gerüstanstellung beachtet werden können. Der Rechner 12 kann auf Grund seines Programmes selbstverständlich auch andere Einflußgrößen korrigieren, wenn dies erwünscht ist. In erster Linie ist hier das federnde Nachgeben einzelner Gerüstteile bei entsprechenden Belastungen und das Aufschwimmen der Lager anzuführen.

## Patentansprüche

Vorrichtung zur Anstellregelung eines Kaltwalzgerüstes (1) mit einem Regler (4), der den Stelltrieb (3) der Gerüstanstellung in Abhängigkeit von der gemessenen Dicke des Walzgutes (8) steuert, und mit einem Rechner (12), der an einen Meßwertgeber (14) für einen sich mit dem Formänderungswiderstand des Walzgutes (8) ändernden Meßwert angeschlossen ist und in Abhängigkeit von diesem Meßwert den Regler (4) mit einem programmbedingt ermittelten Korrekturwert für die sich aus der festgestellten Soll-Istwertdifferenz ergebende Gerüstanstellung beaufschlagt, dadurch gekennzeichnet, daß der Meßwertgeber (14) zur Bestimmung des Formänderungswiderstandes des Walzgutes (8) aus einer Magnetisierungseinrichtung für das Walzgut (8) mit wenigstens einer Erregerspule und aus einem der Magnetisierungseinrichtung zugeordneten Meßfühler, beispielsweise einer Meßspule oder einem Hallgenerator, besteht.

## Claims

Apparatus for an automatic control of the roll adjustment in a cold-rolling stand (1), comprising a controller for controlling the roll adjusting mechanism (3) of the stand in dependence on the measured thickness of the rolled stock (8), and a computer (12), which is connected to a pickup (14) for measuring a parameter which changes with the resistance of the rolled stock (8) to deformation and for delivering to the controller (4) a correcting signal, which has been determined in dependence on said parameter in accordance with a program and is used to effect in the stand the roll adjustment required in dependence on the detected difference between the desired and actual values, characterized in that the pickup (14) for measuring the resistance of the rolled stock (8) to deformation comprises magnetizing means for magnetizing the rolled stock, including at least one exciter coil, and further comprises a sensor, which is associated with the magnetizing means and consists, e. g., of a sensor coil or a Hall generator.

## Revendications

Dispositif de régulation du serrage d'une cage de laminoir à froid (1), comportant un régulateur (4) qui commande le mécanisme de réglage du serrage de la cage sous la dépendance de l'épaisseur mesurée du produit laminé (8) et un ordinateur (12) qui est raccordé à un transmetteur de valeur mesurée (14) destiné à une valeur mesurée qui varie avec la résistance à la déformation du produit laminé (8) et, sous la dépendance de cette valeur mesurée, applique au régulateur (4) une valeur de correction, déterminée en vertu d'un programme, pour le serrage de cage résultant de la différence constatée entre valeur de consigne et valeur instantanée, caractérisé par le fait que le transmetteur de valeur mesurée (14) pour la détermination de la résistance à la déformation du produit laminé (8) se compose d'un dispositif de magnétisation du produit laminé (8), comportant au moins une bobine d'excitation, et d'un capteur adjoint au dispositif de magnétisation, par exemple une bobine de mesure ou un générateur Hall.
